# FASCICULE DE BREVET EUROPEEN

(11) **EP 3 022 360 B1**
(45) Date de publication et mention de la délivrance du brevet: **19.04.2017**
(21) Numéro de dépôt: 14750571.3
(22) Date de dépôt: 16.07.2014
(51) Int. Cl.: E01H 5/10

(54) **DISPOSITIF ET PROCÉDÉ DE DÉNEIGEMENT**
SCHNEERÄUMVORRICHTUNG UND -VERFAHREN
SNOW REMOVAL DEVICE AND METHOD

(30) Priorité: 19.07.2013 FR 1357115
(43) Date de publication de la demande: 25.05.2016
(73) Titulaire: Compagnie Maritime D'expertises, 13009 Marseille (FR); Ecodeneige, 13010 Marseille (FR)
(72) Inventeur: AL BIZRI, Hassan, F-13480 Cabries (FR); DOUSTEYSSIER, François, F-13010 Marseille (FR); MICOLI, Christophe, F-13009 Marseille (FR)
(74) Mandataire: Domange, Maxime
(86) Numéro de dépôt international: PCT/FR2014/051825
(87) Numéro de publication internationale: WO 2015/007991

(56) Documents cités:
- WO-A1-2012/038595
- US-A- 540 026
- US-A- 4 697 572
- US-A1- 2008 178 866

## Description

La présente invention concerne un procédé et un dispositif de réduction du volume et fluidification de neige pour l'évacuation de neige accumulée sur des chaussées dans les lieux publics ou sites industriels et aéroportuaires.

La présente invention se rapporte au domaine général de la réduction du volume de neige suite à des intempéries dans des zones de superficie importante et dont l'évacuation et la remise en service de la zone doivent s'effectuer très rapidement.

Il s'agit principalement des aéroports et aérodromes mais également de toutes les surfaces dans les lieux publics qui nécessitent d'être dégagées de la neige accumulée de manière à retrouver une situation normale de fonctionnement.

Les aéroports, entre autres, présentent des superficies de l'ordre de plusieurs millions de m2 ce qui représente plusieurs centaines de milliers de m3 de neige à évacuer afin de retrouver des conditions d'exploitation normales. L'évacuation doit se faire très rapidement et peut être envisagée en 1 à 3 jours. Elle est actuellement effectuée à l'aide d'engins publics de type tractopelles et camions benne parfois avec un transfert de la neige sur de longues distances.

Un problème provient de ce que le volume de neige en jeu nécessite de la stocker en un lieu éloigné du site. En particulier, la neige enlevée ne doit pas être accumulée en bord de piste pour éviter une accumulation d'eau se transformant en boue et dangereuse pour les avions. Un deuxième problème provient du fait qu'une hauteur maximale admissible en bord de piste doit être respectée pour l'exploitation de l'aéroport. Cette hauteur admissible n'est pas compatible avec les volumes de neige en jeu lors d'évènements climatiques neigeux.

Du fait du volume de neige en jeu, le nombre d'engins ainsi que le nombre de cycles de chargement/transport/déverses en un lieu de stockage adapté est relativement important et les procédés de déneigement rapides s'avèrent extrêmement couteux.

Un autre problème provient de ce que la neige évacuée comporte des polluants tel que des carburants ainsi que des déchets ou objets solides divers tels que des morceaux de pneumatiques ou saletés diverses.

Les problèmes d'élimination de neige accumulée affectent aussi les sites touristiques hivernaux tels que les stations de ski et les sites industriels tels que les installations d'exploitation pétrolière et installation de production de gaz dans les zones nordiques ou polaires où les phénomènes climatiques peuvent entrainer la formation de congères sur les installations et bâtiments pouvant les rendre impraticables et/ou inexploitables voire dans certains cas inaccessibles.

Actuellement, en pratique, ces contraintes sont combattues par la fonte de la neige et changement d'état physique, état de glace à l'état liquide par changement de phase, par chauffage impliquant des énergies importantes du fait du changement de phase, impliquant notamment des énergies d'origine fossiles telles que gaz, charbon et pétrole entrainant d'importantes émanations de gaz à effet de serre qui remettent en question les exploitations en zone urbaine ou polaire à cause des dégâts engendrés sur l'écosystème pour ces traitements de fonte de neige.

Il est connu notamment dans US 540 026, US 2008/0178866 ou WO2012/038595 de stocker et chauffer la neige par différents moyens de chauffage ordinaire dans une enceinte en surface et en récupérer de l'eau.

Dans le document US 4697572, on décrit un récipient équipé de moyens de déstructuration de la neige combinés à des moyens d'injection d'eau, le liquide étant évacué à l'égout.

Le dispositif de US 4 697 572 utilise de l'eau du réseau urbain en quantité très importante afin de créer mécaniquement un mélange. L'eau du réseau urbain est consommée de manière importante et rejetée sous forme d'amalgame eau/neige. Ce sont les calories de l'eau du réseau urbain qui sont dispendieusement utilisées.

Les inconvénients des procédés actuels viennent de ce que le volume de neige en jeu nécessite de la stocker dans des enceintes ou bacs volumineux et donc en un lieu éloigné du site alors que, du fait du volume de neige en jeu, le nombre d'engins ainsi que le nombre de cycles de chargement/transport/déverse entre le site et le lieu du stockage sont relativement importants et donc les procédés de déneigement proposés restent relativement longs et couteux.

Le but de la présente invention est donc de fournir des dispositifs et procédés de déneigement permettant de faciliter le transport et réduire le plus rapidement possible le volume de neige pour permettre de l'évacuer afin de limiter les arrêts d'exploitation extrêmement coûteux, et à moindre coût. Plus particulièrement, le but est de permettre la réduction du volume de la neige accumulée sur des surfaces importantes qui doivent être rendues opérationnelles très rapidement et d'évacuer et/ou de stocker la neige sous forme liquide dans des réservoirs de volume limité afin de pouvoir les implanter facilement à proximité des sites à risque pour limiter la distance à parcourir par les engins de déneigement.

Pour ce faire, la présente invention fournit un dispositif de réduction de volume et de fluidification de neige comprenant :
- un premier réservoir fixe (faisant office de « bac de fluidification »), équipé de moyens de fluidification et réduction de volume de la neige, et
- au moins un deuxième réservoir formant un bassin de stockage de plus grand volume que le premier réservoir, le volume dudit bassin de stockage étant d'au moins 20 fois de préférence au moins 100 fois, le volume du premier réservoir, et ledit bassin de stockage étant rempli au moins partiellement d'eau à température ambiante, de préférence au moins 20% de son volume étant rempli d'eau, et

- au moins une première canalisation de transfert de fluide entre un orifice d'évacuation à l'extrémité inférieure dudit premier réservoir de fluidification et ledit bassin de stockage, et
- au moins une deuxième canalisation de transfert entre le bassin de stockage et ledit premier réservoir, de préférence depuis le fond dudit bassin de stockage,
- les dits moyens de fluidification comprenant :
   - des moyens de tassement de la neige comprenant des moyens mobiles de tassement dynamique (4), et
   - des moyens mécaniques de déstructuration par hachage et/ou malaxage disposés dessous lesdits moyens de tassement, et aptes à provoquer un déplacement forcé vers le bas de la neige, et
   - des moyens d'injection d'eau, de préférence comprenant des buses d'aspersion d'eau, à l'intérieur et/ou au-dessus du premier réservoir alimentés par de l'eau provenant du bassin de stockage via une dite deuxième canalisation, lesdits moyen d'injection d'eau étant situés au moins au-dessus des moyens de hachage et malaxage, de préférence aussi au-dessous desdits moyens de hachage et/ou malaxage, et
- des moyens de génération d'ultrasons comprenant des dispositifs émetteurs d'ultrasons supportés par une structure rigide à l'intérieur du premier réservoir, disposés dessous lesdits moyens de hachage et/ou malaxage et dessous des dites buses d'injection d'eau.

De préférence, ledit premier réservoir est partiellement pré-rempli d'eau en partie basse du premier réservoir jusqu'au-dessus desdits émetteurs d'ultrasons et dessous lesdits moyens mécaniques de déstructuration. Ainsi les ultrasons diffusent avec une plus grande efficacité dans l'eau que dans l'air.

Plus particulièrement, ladite structure rigide est une structure en treillis définissant des orifices permettant le passage de la neige fluidifiée et son écoulement vers le bas du premier réservoir, ladite structure rigide s'étendant sur sensiblement toute la section transversale horizontale du premier réservoir et supportant une pluralité d'émetteurs d'ultrasons répartis en plusieurs endroits.

Plus particulièrement encore, lesdits émetteurs d'ultrasons se présentent sous la forme de barreaux cylindriques, de préférence au nombre de 10 à 50, fixés par-dessus les parties pleines de ladite structure rigide et répartis sur ladite structure rigide de manière à ce que lesdits ultrasons diffusent de manière sensiblement homogène sur toute la section transversale dudit premier réservoir, au moins dans une partie basse du premier réservoir de préférence pré remplie d'eau.

Cette disposition et diffusion homogène des émetteurs d'ultrasons au sein du premier réservoir permet d'augmenter l'efficacité des ultrasons qui sont générés directement au sein du mélange eau/neige. Ainsi les moyens de déstructuration par ultrasons se trouvent optimisés en termes de puissance requise et/ou rapidité de fluidification de la neige laquelle devient plus facilement et plus rapidement transférable.

Selon la présente invention, on réalise la fluidification de la neige dans ledit premier réservoir sous la forme d'une mélange homogène eau/neige déstructuré fluidifié pompable et ou transférable mécaniquement vers le dit bassin de stockage de plus grande taille au sein duquel la fonte complète naturelle de la neige s'effectue à température ambiante et sans aucun apport énergétique de la machine.

Les ultrasons permettent de déstructurer les agrégats des cristaux formant la neige et faciliter la fluidification de la neige sans la chauffer et sans opérer de changement d'état de manière à en réduire le volume et permettre son transfert de manière aisée. Le cas échéant, une partie de la neige du fait de baigner dans la partie basse immergée du premier réservoir pré remplie d'eau peut fondre.

Selon la présente invention, le fait de ne pas fondre la neige mais de l'amener à un état pâteux homogène pompable et ou transférable mécaniquement grâce à la combinaison de moyens appliquant notamment les ultrasons pour déstructurer la neige, permet de diminuer considérablement la consommation d'énergie puisque les calories requises pour passer de l'état solide à l'état liquide, ne sont pas nécessaires au sein du réservoir.

En outre, le procédé selon la présente invention, ne consomme pas d'eau mais fonctionne en circuit fermé avec le bassin de stockage et permet la récupération et le traitement de l'eau afin de l'utiliser pour d'autres besoins.

Le dispositif selon la présente invention est donc plus avantageux tant en terme de consommation d'énergie qu'en terme d'économie d'eau.

Selon la présente invention, le chauffage de l'eau n'est donc pas nécessaire et est seulement mis en oeuvre pour éviter le gel des buses ou conduites ou organes de la machine dans certaines circonstances.

La combinaison des moyens impliquant l'utilisation d'ultrasons et d'agitation permet de déstructurer les agrégats de cristaux de glace formant la neige pour la fluidifier, sans changer son état physique, de sorte que la consommation globale en énergie du procédé selon l'invention est au moins 20 fois inférieure à celle des dispositifs antérieurs impliquant le chauffage de la neige.

Les dits moyens de hachage et/ou malaxage et de réduction et de fluidification sont aptes à casser des blocs de glace ou de neige compactée et de déstructurer et homogénéiser la neige pour la rendre transférable dans ladite première canalisation de transfert depuis l'extrémité inférieure du réservoir vers le bassin de stockage.

Les dits moyens d'injection d'eau à température ambiante contribuent à la fluidification de celle-ci en utilisant l'énergie qui provient du bassin de stockage grâce à l'apport des calories présentent naturellement dans le sol. Le système fonctionne en boucle fermée sans apport d'énergie de la machine autre qu'une pompe de transfert.

La mise en oeuvre d'un volume de premier réservoir relativement limité au sein duquel la neige est fluidifiée avant d'être transférée par des moyens de pompage vers ledit bassin de stockage de plus grand volume et plus éloigné du site enneigé, rend possible l'implantation à demeure du premier réservoir à une distance relativement réduite du site à risque.

En outre, selon la présente invention, on tire parti du fait que la durée du traitement de fluidification de la neige dans le premier réservoir de taille relativement réduite est compatible avec la durée de chargement/transport/déchargement d'un nombre relativement réduit de camions benne et/ou de godet de chargeurs de taille standard.

De surcroît, du fait qu'on utilise un premier réservoir et un bassin de stockage distincts, le premier réservoir est mis en oeuvre seulement pour fluidifier la neige dont la fonte naturelle s'effectue au sein du bassin de stockage de plus grande taille par l'apport naturel d'énergie du sol et pouvant être implanté à plus grande distance du site, le mélange obtenu dans le premier réservoir permettant le transfert aisé vers de longues distances par l'intermédiaire de canalisations et pompes.

Plus particulièrement, la capacité de réception du réservoir sera de plusieurs m³ de neige, notamment de 4 à 30m³, suivant le modèle de la machine et donc adapté en fonction de la taille du site et des moyens de chargement/déchargement de la neige, de même que le nombre de réservoir selon la présente invention.

On comprend que le premier réservoir reçoit la neige déchargée directement par les camions benne. Il sert de réservoir tampon et comprend des équipements qui permettent d'aider la neige à descendre, voire de la compacter, de la fluidifier par injection d'eau, de la malaxer et la forcer vers le bas du réservoir.

La partie basse du premier réservoir est pré-rempli d'eau de manière à pouvoir y faire aboutir la neige et pomper et envoyer le mélange obtenu vers les buses d'injection qui équipent le premier réservoir et/ou vers le bassin de stockage, apportant ainsi des calories nécessaires à augmenter la fluidification de la neige. En outre, les ultrasons diffusent de façon plus efficace dans l'eau que dans l'air.

Un autre avantage du dispositif est donc également d'ordre environnemental car il permet de réutiliser une eau plutôt qu'elle soit perdue comme explicité ci-après.

Un autre avantage, énergétique cette fois-ci, réside d'une part dans le fait d'utiliser l'énergie calorifique donnée par le sol et apportée par l'eau stockée dans le bassin de stockage pour fondre la neige et fluidifier l'agglomérat et d'autre part de diminuer les distances parcourues par les camions et donc par la même la réduction de gaz à effet de serre.

D'autre part, un intérêt du dispositif est aussi d'éviter la fonte de la neige sur place ce qui génère des zones fortement humides et potentiellement boueuses qui présentent du coup un danger pour la circulation.

Les moyens de génération d'ultrasons émettent par ultrasons d'au moins 20kHz, de préférence de 20kHz à 1MHz.

Ces moyens de génération d'ultrasons comprennent de façon connue des générateurs permettant d'augmenter la fréquence de la tension électrique usuelle qui est de 50 Hz jusqu'à une fréquence supérieure ou égale à 20 kHz couplée à des transducteurs encore dénommés sonotrodes constitués d'un ou plusieurs couples de céramique piézoélectrique précontrainte formant des triplés de Langevin qui transforme le courant électrique en déplacement mécanique vibratoire générant ainsi des ondes ultrasonores.

De préférence, le tassement initial par les dits moyens mobile de tassement dynamique avant malaxage permet d'obtenir une diminution de volume initial Vo de la neige d'au moins 30% (V= 70% de Vo) d'où il résulte une réduction de l'énergie ou du temps pour fluidifier la neige compactée à l'aide des moyens de génération d'ultrason d'au moins 30% (t=70% de to).

La combinaison des dits moyens mobiles de tassement dynamique, dits moyens d'injection d'eau et dits moyens de hachage et malaxage permet ainsi de diviser le volume de la neige d'un facteur 2 à 5 au moins, tandis que lesdits moyens de génération d'ultrasons permettent de fluidifier la neige en un mélange homogène pour permettre son transfert rapide via des canalisations et moyens de pompage et de transfert conventionnels.

Plus particulièrement, les dits moyens mobiles de tassement dynamique comprennent des plaques pivotantes, de préférence des plaques ajourées, l'ensemble des dites plaques recouvrant sensiblement toute la surface d'une section horizontale du dit premier réservoir au-dessus des dits moyens de hachage et/ou malaxage, les dites plaques étant fixées aux parois latérales du premier réservoir de manière articulée en rotation par rapport auxdites parois latérales du dit premier réservoir, selon un axe de rotation horizontal, de préférence à l'aide de vérins hydrauliques.

La neige contient 50 à 90% d'air, les ajournements permettent d'évacuer l'air et pré-hacher la neige lors de son tassement. Plus particulièrement, les perforations des dites plaques ajourées forment une structure en peigne ou râteau avec des structures pleines présentent au moins 10 cm de largeur espacées par des vides au moins 10 cm de largeur.

De préférence, le premier réservoir comprend en outre des moyens de filtrage d'objets solides contenus dans la neige, de préférence une grille de maillage de préférence d'au moins 5cm, disposés en amont dudit orifice d'évacuation du mélange fluidifié de neige en partie basse du premier réservoir, en aval des dits moyens de génération d'ultrasons, et des moyens d'évacuation des dits objets vers l'extérieur dudit premier réservoir, notamment un bac supplémentaire, de préférence des moyens d'évacuation du type racloir actionnés par un vérin hydraulique ou vis d'Archimède.

Plus particulièrement, le premier réservoir, les buses d'injection et les canalisations comprennent en outre des moyens de chauffage secondaires par effet joule. Selon la présente invention, le chauffage est mis en oeuvre uniquement pour éviter le gel des buses ou des conduites mais n'est pas requis pour fluidifier la neige mais c'est l'utilisation de la combinaison des moyens impliquant notamment des ultrasons qui permet de déstructurer les agrégats de cristaux de glace formant la neige.

Plus particulièrement les membrures constitutives de ladite structure en treillis supportant les émetteurs d'ultrasons, définissent une maille régulière de 5 à 15cm.

Les moyens ultrasons permettent la transformation de la neige compactée afin d'en augmenter la fluidité et permettre le déplacement de manière plus aisée du mélange obtenu après traitement par les ultrasons dans les conduits et moyens d'évacuation et de transfert qui vont transférer ce mélange vers le bassin de stockage par l'intermédiaire de conduites de section de diamètre au moins 200mm. Cette action de déplacement est réalisée au travers de la pompe de transfert.

Avantageusement, le réservoir comprend en outre le dit réservoir, des moyens statiques de tassement consistant en ce que :
- sa hauteur est de dimension supérieure à sa largeur, et
- ses parois latérales comportent une partie formant un entonnoir de section horizontale inférieure à son ouverture supérieure, ladite partie formant entonnoir étant disposée au moins dessous les dits moyens de hachage et/ou malaxage.

Du fait qu'en dessous des dits moyens de hachage et/ou de malaxage, la neige déstructurée est diminuée en volume.

Plus particulièrement, lesdits moyens mécaniques sont des moyens de hachage et de malaxage et de déplacement forcé comprenant des disques rotatifs dentés et/ou des doigts en forme de palettes, inclinés montés sur au moins un axe ou tambour transversal horizontal, aptes à casser et pousser vers le bas des morceaux de glace et/ou de neige compactée, de préférence une pluralité d'axes parallèles de manière à couvrir toute la section horizontale du dit premier réservoir.

De préférence, le dit premier réservoir comprend ou coopère avec des moyens d'évacuation dynamique de la neige fluidifiée, à l'extrémité inférieure du premier réservoir, de préférence une pompe de transfert et/ou une vis sans fin motorisée, en aval dudit orifice d'évacuation, et au-dessous des dits moyens de filtrage et dits moyens de génération d'ultrasons.

Plus particulièrement, le premier réservoir comprend en outre des premiers moyens de transfert de neige fluidifiée comprenant des première conduite et première pompe de circulation de fluide depuis le dit premier réservoir vers un dit bassin de stockage, et des seconds moyens de transfert de l'eau entre le dit bassin de stockage et des buses d'injection d'eau au sein du premier réservoir, comprenant des deuxième conduite et deuxième pompe de circulation de fluide.

De préférence, le premier réservoir est un bac à ciel ouvert dont les parois latérales en partie basse sont enterrées partiellement dans le sol ou ledit premier réservoir est disposé sur un camion ou sur une remorque.

Dans une variante non préférée, le dit premier réservoir est monté et fixé directement sur un camion afin de suivre les déneigeuses qui déversent alors directement la neige dans l'ouverture du premier réservoir.

De préférence encore, le bassin de stockage est à ciel ouvert dont les parois latérales sont en partie basse au moins, enterrées dans le sol. Autrement, le bassin de stockage peut être simplement posé sur le sol.

La présente invention fournit également un procédé de déneigement d'un site à l'aide d'un dispositif selon l'invention caractérisé en ce qu'il comprend les étapes de :
- versement de la neige dans le premier réservoir, de préférence à raison de 2 à 30m³/minute de neige, et
- actionnement desdits moyens de hachage et/ou malaxage, dits moyens d'injection d'eau, de préférence dits moyens de tassement dynamique et moyens de génération d'ultrasons, et
- évacuation de la neige fluidifiée, depuis le dit orifice d'évacuation vers un dit bassin de stockage, de préférence à raison de 2 à 30m³/minute de neige fluidifiée. Ainsi il est possible de prévoir des rotations des engins de déchargement, camions et chargeurs, de 20 à 30 m³ toutes les 1 à 3 minutes.

Enfin, étant donné les volumes en jeu, le dispositif peut être équipé de pompes hydrauliques et de conduites permettant de transférer l'eau en un point autorisant son déversement tel que rivière, lac ou bassin de rétention, après filtration.

La capacité de réduction de la neige, de sa fluidification et de son évacuation et du stockage est dépendante de la superficie du lieu à équiper et du type de neige, notamment de la proportion d'air qu'elle contient, à savoir, en général de 50 à 90% d'air comme mentionné ci-dessus. Le nombre de dispositifs à implanter est à adapter sur la base de tailles standards d'environ 2 à 30 m3 unitaires et le nombre et la taille des réservoirs sont modulables en fonction des contraintes géométriques du site. Par exemple on peut mettre en oeuvre un bassin de stockage de capacité 20m x 30m x 4 m soit de 2.400 m3.

Lorsque ledit premier réservoir et/ou dit deuxième réservoir sont enterrés, la terre fait office d'échangeur thermique de sorte que le mélange fluidifié de neige transféré depuis le fond du premier réservoir et/ou l'eau transférée depuis le deuxième réservoir, sont à une température supérieure à la température extérieure.

Avec un tel dispositif qui fonctionne en boucle fermée, l'invention permet aussi d'adjoindre des modules de filtration afin de séparer les polluants chimiques et particulaires de l'eau contenue dans le bassin de stockage, le but étant de rendre celle-ci utilisable pour des espaces verts en période chaude par exemple ou bien encore une utilisation en eau de nettoyage et sanitaire.

De préférence, ledit premier réservoir et dit bassin de stockage sont partiellement pré-remplis d'eau et de préférence partiellement au moins enterrés, et l'eau circule en circuit fermé entre ledit bassin de stockage et ledit premier réservoir, ledit bassin de stockage comprenant ou coopérant avec des moyens de filtration et de circulation de l'eau permettant de transférer l'eau stockée dans un réseau d'alimentation en eau ou dans l'environnement.

Ainsi, en cas de présence de réseaux et de réservoirs d'eau naturels ou créés sur le site, le(s) dispositif(s) peuvent être raccordés directement sur ceux-ci.

Le dispositif et les différentes étapes du procédé selon l'invention sont déterminées par des instructions de programmes d'ordinateurs et ou d'automate programmable industriel (API) avec interface homme machine (IHM).

En conséquence, l'invention vise aussi un programme d'ordinateur sur un support d'informations, ce programme étant susceptible d'être mis en oeuvre dans un module de commande, ce programme comportant des instructions adaptées à la mise en oeuvre des étapes du procédé selon l'invention.

Ce programme peut utiliser n'importe quel langage de programmation, et être sous la forme de code source, code objet, ou de code intermédiaire entre code source et code objet, tel que dans une forme partiellement compilée, ou dans n'importe quelle autre forme souhaitable. D'autre part, le support d'informations peut être un support transmissible tel qu'un signal électrique ou optique, qui peut être acheminé via un câble électrique ou optique, par radio ou par d'autres moyens vers une salle de contrôle pour report d'alarme et/ou pilotage à distance.

D'autres caractéristiques et avantages de la présente invention ressortiront de la description faite ci-dessous, en référence aux dessins annexés qui en illustrent un exemple de réalisation dépourvu de tout caractère limitatif.
La figure 1 représente une vue de l'ensemble du dispositif avec le réservoir 1 et le bassin de stockage 11 en coupe longitudinale verticale du réservoir.
La figure 2 représente une vue du réservoir dans une fosse enterrée en coupe verticale transversale.
La figure 3 représente une vue de dessus du réservoir montrant les plaques ajourées de tassement en position basse de fermeture.
La figure 4 représente une vue de dessus de l'ensemble des dispositifs de hachage et malaxage 2.
La figure 5A représente une vue de dessus de la première structure en treillis 5 supportant des moyens de génération d'ultrasons.
La figure 5B est une vue en coupe verticale de la première structure en treillis 5 montrant des transducteurs 5a disposés de manière homogène.
La figure 6 est une vue de dessus d'une grille de filtration 6 vue de dessus.

La figure 1 représente un dispositif selon l'invention permettant de réduire le volume de neige en la fluidifiant pour l'évacuer plus facilement. Le dispositif de réduction de volume, de fluidification et de stockage selon l'invention représenté dans les figures comprend un premier réservoir 1 disposé en dessous du niveau du sol dans une fosse 17 qui peut être enterrée en partie à proximité du site à déneiger et relié à un deuxième réservoir dénommé bassin de stockage 11 de plus grand volume également de préférence enterré situé à une plus grande distance du site à déneiger. Le réservoir et bassin de stockage sont à ciel ouvert.

Le premier réservoir 1 comprend une section horizontale de forme rectangulaire et comporte une partie supérieure 1a à parois latérales évasées dont 2 parois latérales opposées parallèles sont équipées de moyen de tassement 4. Les moyens de tassement consistent en 2 plaques ajourées 4a rectangulaires montées à pivotement chacune selon un axe horizontal 4b disposé au niveau d'une dite paroi latérale et apte à être actionné en pivotement par un vérin 4c entre :
- une position basse fermée, sensiblement horizontale dans laquelle les 2 plaques ajourées 4a recouvrent sensiblement toute la surface de la section horizontale du premier réservoir, ledit vérin 4c étant en position d'extension, et
- une position haute ouverte, dans laquelle les plaques ajourées 4a sont sensiblement en position verticale contre lesdites parois latérales 1a. Initialement les plaques ajourées sont donc en position haute ouverte lorsqu'un chargeur ou un camion benne (non représenté) déverse de la neige dans le premier réservoir. Puis, dans un premier temps du procédé de traitement selon l'invention, les plaques ajourées sont pivotées en position basse pour compacter la neige entre lesdites plaques 4a et les moyens de malaxage 2 situés dessous tel que décrit ci-après. On préfère ici que les plaques ajourées 4a ne descendent pas plus bas que la position horizontale pour ne pas compacter excessivement la neige et bloquer l'actionnement des moyens de hachage et malaxage 2 décrit ci-après.

Les moyens de tassement contribuent également à pousser la neige vers le bas du premier réservoir 1 en direction des moyens de hachage et malaxage 2.

Sur la figure 3, les plaques 4a sont formées de lattes parallèles 4₂ espacées par des vides 4₁ formant des peignes ou râteaux.

Les orifices 4₁ au sein des plaques ajourées 4 permettent l'évacuation de l'air contenu dans la neige lors de son compactage. Le compactage de la neige permet d'obtenir de préférence une première réduction de volume d'au moins 30% (v=70% de v0). D'autre part, le compactage a également pour objectif d'optimiser l'efficacité des moyens de déstructuration de la neige par traitement par ultrasons décrit ci-après.

La neige compactée dans le compartiment intermédiaire 1b entre les plaques ajourées 4a en position basse et des moyens de hachage et malaxage 2 (décrits ci-après) est traité par injection d'eau à température ambiante au niveau des premières buses d'aspersion d'eau 3a montées sur les parois latérales de la partie intermédiaire 1b du réservoir. L'eau provient de l'eau 12 stockée dans le bassin de stockage 11 celui-ci étant rempli initialement d'une quantité d'au moins 20% ici environ 50% de son volume. L'eau 12 est pompée au niveau du fond 11a du bassin de stockage 11 et transférée par ladite deuxième canalisation de transfert 10 et deuxième pompe de circulation 10a jusqu'aux buses d'aspersion 3a et 3b. Les buses d'aspersion 3a et 3b permettent d'asperger la neige avec de l'eau afin de contribuer à sa fluidification du fait que l'eau aspergée est à température ambiante. A cet égard, il y a lieu de noter que si les conditions climatiques extérieures sont très froides et que la surface du bassin 12 est gelée, l'eau dessous la surface étant liquide reste à une température suffisante pour réchauffer et commencer la fluidification de la neige. L'eau injectée dans la neige compactée permet donc une première fluidification.

Ensuite, la neige est hachée et malaxée par des moyens de hachage et malaxage 2 comprenant une pluralité de dispositifs de hachage et malaxage 2 disposés horizontalement et parallèlement. Chaque dispositif de hachage et malaxage 2 comprend une pluralité de disques dont la périphérie est dentée et/ou de doigts ou ergots en forme de palettes 2a, inclinés par rapport à la verticale, disposés parallèlement entre eux régulièrement espacés, montés autour et le long d'un axe horizontal 2b apte à être actionné en rotation à l'aide d'un moteur 2c. Les disques rotatifs dentés et/ou palettes 2a créent ainsi le triple effet technique de hachage, malaxage et déplacement forcé de la neige compactée vers le bas qui arrive au niveau d'une partie inférieure 1c du réservoir disposé dessous les moyens de hachage et malaxage 2.

Dans la partie inférieure 1c, les parois latérales du premier réservoir sont de forme pyramidale ou en entonnoir. A ce niveau, la neige compactée a été fluidifiée en partie et se trouve sous forme de mélange. Les morceaux de glace éventuels contenus ayant été concassés et les morceaux de neige plus fortement compactés ayant été hachés. La neige hachée et malaxée est également soumise à un traitement d'injection d'eau par des deuxièmes buses inférieures d'aspersion d'eau 3b disposée sous les dispositifs de hachage et malaxage 2, alimentées par la même deuxième canalisation 10 et deuxième pompe 10a. Du fait de ce traitement de fluidification, la neige subit une réduction de volume d'au moins un facteur 2 à 5 d'où il résulte qu'il est utile de lui faire subir un traitement de tassement additionnel résultant de la forme en entonnoir des parois latérales du réservoir dans ladite partie inférieure 1b.

Sur la figure 4, on a disposé 9 dispositifs de hachage et malaxage 2 disposés parallèlement côte à côte de manière à couvrir sensiblement toute la surface d'une section horizontale du premier réservoir, 2 dispositifs successifs étant régulièrement espacés et leur axe de rotation étant en rotation en sens inverse l'un par rapport à l'autre.

Dans la partie inférieure 1c, la neige est soumise à des traitements par ultrasons en vue de compléter la déstructuration et la fluidification de la neige. Cette partie inférieure 1c du premier réservoir est pré-remplie d'eau initialement et représente un volume par exemple d'environ 6m3. La surface 6 de l'eau étant par exemple d'environ 6m² sur une hauteur H2 supérieure à 1m du fait de la forme en entonnoir de cette partie inférieure 1c.

La partie 1b du réservoir contenant les dispositifs de hachage et malaxage 2 et buse d'injection d'eau 3 au-dessus de la structure rigide 5, s'étend sur une hauteur H1 supérieure à H2.

Sur les figures 5A et 5B, les moyens de traitement par ultrasons comprennent une structure rigide en treillis 5 constituée par un quadrillage de profilés ou membrures rigides 5a de 5 à 10 cm d'épaisseur et largeur sur lesquels sont fixés des sonotrodes ou transducteurs 5b émetteurs d'ultrasons uniformément répartis en de multiples endroits dans la section transversale horizontale du premier réservoir. Le maillage de la structure en treillis 5 crée des orifices 5₁ de côté d = 5 à 25 cm, notamment d = 10 à 20 cm, permettant l'écoulement vers le bas du mélange eau/neige déstructuré. Les sonotrodes se présentent sous forme de barreaux sensiblement cylindriques de diamètre d'environ 5 à 10 cm et hauteur d'environ à 50 à 150 cm. Des émetteurs ultrasons sous forme de barreaux de ce type sont connus de l'homme de l'art et disponible dans le commerce. Ce mode de réalisation est avantageux car il crée une surface vibrante de contact et donc une génération d'ultrasons au sein du mélange eau/neige dans le premier réservoir et sensiblement sur toute sa section transversale. On disposera par exemple un nombre de 20 à 40 barreaux 5b émetteurs d'ultrasons de 20 kHz de puissance de 2 kW répartis de façon régulière sur toute la structure en treillis 5a.

Le pré-remplissage initial d'eau de la partie inférieure 1c du premier réservoir permet d'immerger complètement lesdits barreaux émetteurs d'ultrasons afin notamment de favoriser la diffusion des ultrasons au sein de tout le mélange eau/neige.

En dessous des moyens de déstructuration par génération d'ultrasons 5, on dispose une grille de filtration 7 représentée figure 7 de plus petit maillage 7₁ destinée à récupérer les morceaux de détritus ou objets divers contenus initialement dans la neige déversée et qui peuvent être périodiquement évacués de la grille par un racloir 7a actionné par un vérin hydraulique 7b en direction de l'extérieur du réservoir 1 comportant une trappe d'évacuation (non représentée) vers le bassin de stockage 11 annexe. La grille 7 sert notamment à retenir d'éventuels éléments métalliques ou minéraux tels que pierres contenues dans la neige.

Il est avantageux de disposer cette grille 7 dessous les moyens de fluidification 2-6 du premier réservoir car si cette grille 7 était disposée en partie supérieure, son petit maillage 7₁ pourrait empêcher le passage de la neige non fluidifiée à travers la grille de filtration.

L'extrémité inférieure ouverte 1e de la partie inférieure 1d du réservoir disposé sous la grille 7 est en forme d'entonnoir pour accompagner la réduction de volume de la neige sous forme fluidifiée. L'extrémité inférieure 1e communique avec un moyen d'évacuation 8 de la neige fluidifiée. Ces moyens d'évacuation 8 comprennent une pompe de transfert 9ab et une canalisation 9 éventuellement complétés par une vis motorisée sans fin 8a ou une vis d'Archimède au sein d'une tuyère cylindrique 8c actionnée par un moteur 8b et poussent la neige fluidifiée au sein de la première canalisation de transfert 9 à l'aide de la pompe de circulation 9a alimentant ainsi le bassin de stockage 11 créant ainsi une circulation en boucle fermée entre le premier réservoir et le bassin de stockage.

Le bassin de stockage 11 peut être équipé d'une troisième conduite de transfert 13 depuis son fond 11a transférant à l'aide d'une pompe de circulation 14 intégrant des moyens de filtration l'eau vers un réseau d'alimentation en eau 15.

La troisième conduite de transfert 15 peut permettre également d'évacuer de l'eau 12 stockée dans le bassin de stockage 11 vers un point de stockage secondaire tel que un lac, une rivière ou autre.

Des essais réalisés ont permis de démontrer que les ultrasons ont un effet sur la fluidification de la neige sans avoir besoin de la chauffer dans des conditions suivantes. Les ultrasons ont pour effet de faire diminuer le volume de neige dans un premier temps où la neige se rétracte sur elle-même et de la fluidifier pour obtenir un mélange facilement transférable à l'aide de pompe et canalisations conventionnelles.

Cet effet se trouve amélioré en termes de rapidité de 30% si le volume de la masse de neige est initialement réduit de 30% par tassement.

Pour un aéroport de taille importante et internationale, la quantité de neige à évacuer pour 10 cm d'épaisseur serait de 200.000 à 600.000 m3 à raison d'un poids qui varie de 200 à 500 kg/m3, l'équivalent en eau à évacuer est donc de 22.000 à 300.000 m3.

## Revendications

1. Dispositif de réduction de volume de neige et de fluidification comprenant :
- un premier réservoir fixe (1) équipé de moyens (2-6) de fluidification et de réduction de volume de la neige,
- au moins un deuxième réservoir formant bassin de stockage (11) de plus grand volume que le premier réservoir, le volume dudit bassin de stockage étant d'au moins 20 fois de préférence d'au moins 100 fois le volume du premier réservoir, et ledit bassin de stockage étant rempli d'eau à température ambiante au moins partiellement, de préférence au moins 30% de son volume étant rempli d'eau,
- au moins une première canalisation de transfert de fluide (9) entre un orifice d'évacuation (1e) à l'extrémité inférieure dudit premier réservoir (1) et ledit bassin de stockage (11); et
- au moins une deuxième canalisation de transfert (10) entre ledit bassin de stockage (11) et ledit premier réservoir (1),
- les dits moyens de fluidification (2-6) comprenant :
- des moyens de tassement de la neige comprenant des moyens mobiles de tassement dynamique (4), et
- des moyens mécaniques de déstructuration par hachage et/ou malaxage (2) disposés dessous lesdits moyens de tassement, et aptes à provoquer un déplacement forcé vers le bas de la neige, et
- des moyens d'injection d'eau (3), comprenant de préférence des buses d'aspersion d'eau (3a, 3b), à l'intérieur et/ou au-dessus du premier réservoir (1) alimentés par de l'eau (12) provenant du bassin de stockage (11) via une dite deuxième canalisation, lesdits moyens d'injection d'eau (3) étant situés au moins au-dessus (3a) lesdits moyens de hachage et/ou malaxage(2), de préférence aussi au-dessous (3b) lesdits moyens de hachage et/ou malaxage, et
- des moyens de génération d'ultrasons comprenant des dispositifs émetteurs d'ultrasons (5a) supportés par une structure rigide (5) à l'intérieur du premier réservoir, disposés dessous lesdits moyens de hachage et/ou malaxage (2) et dessous des dites buses d'injection d'eau.

2. Dispositif selon la revendication 1 **caractérisé en ce que** ledit premier réservoir est partiellement pré-rempli d'eau en partie basse (1c) du premier réservoir jusqu'au-dessus desdits émetteurs d'ultrasons et dessous lesdits moyens mécaniques de déstructuration.

3. Dispositif selon la revendication 1 ou 2 **caractérisé en ce que** ladite structure rigide (5) est une structure en treillis définissant des orifices (5₁) permettant le passage de la neige fluidifiée et son écoulement vers le bas du premier réservoir, ladite structure rigide s'étendant sur sensiblement toute la section transversale horizontale du premier réservoir et supportant une pluralité d'émetteurs d'ultrasons (5b) répartis en plusieurs endroits.

4. Dispositif selon la revendication 3 **caractérisé en ce que** lesdits émetteurs d'ultrasons se présentent sous la forme de barreaux cylindriques (5b) de préférence de 10 à 50 barreaux, fixés par-dessus les parties pleines (5a) de ladite structure rigide et répartis sur ladite structure rigide de manière à ce que lesdits ultrasons diffusent de manière sensiblement homogène sur toute la section transversale dudit premier réservoir, au moins dans une partie basse du premier réservoir de préférence pré remplie d'eau.

5. Dispositif selon l'une des revendications 2 à 4 **caractérisé en ce que** lesdits moyens mobiles de tassement dynamique (4) comprennent des plaques pivotantes, de préférence des plaques ajourées (4a) ou premières grilles pivotantes, l'ensemble des dites plaques recouvrant sensiblement toute la surface d'une section horizontale dudit premier réservoir au-dessus desdits moyens de hachage et/ou malaxage, les dites plaques étant fixées aux parois latérales du premier réservoir de manière articulée en rotation par rapport auxdites parois latérales du dit premier réservoir, selon un axe de rotation horizontal (4b), de préférence à l'aide de vérins hydrauliques (4c).

6. Dispositif selon l'une des revendications 1 à 5 **caractérisé en ce que** le réservoir (1) comprend en outre des moyens de filtrage (7) d'objets solides contenus dans la neige, de préférence une grille de maillage (7₁), de préférence d'au moins 5cm, disposés en amont dudit orifice d'évacuation (1e) du mélange fluidifié de neige en partie basse du premier réservoir, en aval des dits moyens de génération d'ultrasons (5a), et des moyens d'évacuation (7a, 7b) des dits objets vers l'extérieur dudit premier réservoir, de préférence des moyens d'évacuation du type racloir (7a) actionné par un vérin hydraulique (7b) ou vis d'Archimède.

7. Dispositif selon l'une des revendications 1 à 6 **caractérisé en ce que** le premier réservoir (1) comprend en outre des moyens statiques de tassement consistant **en ce que** :
- sa hauteur est de dimension supérieure à sa largeur, et
- ses parois latérales comportent une partie (1c) formant un entonnoir de section horizontale inférieure (1d) à son ouverture supérieure (1a), ladite partie formant entonnoir (1c) étant disposée au moins dessous les dits moyens de hachage et/ou malaxage (2).

8. Dispositif selon l'une des revendications 1 à 7 **caractérisé en ce que** les dits moyens mécaniques de déstructuration sont des moyens de hachage et malaxage et déplacement forcé (2) comprenant des disques rotatifs dentés et/ ou des doigts en forme de palettes (2a), inclinés montés sur au moins un axe ou tambour transversal horizontal (2b), aptes à casser et pousser vers le bas des morceaux de glace et/ou neige compactée, de préférence une pluralité d'axes ou tambours parallèles de manière à couvrir sensiblement toute la section horizontale du dit premier réservoir.

9. Dispositif selon l'une des revendications 1 à 8 **caractérisé en ce que** le dit premier réservoir comprend ou coopère avec des moyens d'évacuation dynamique (8) de la neige fluidifiée à l'extrémité inférieure du premier réservoir, de préférence une pompe de transfert et/ou une vis sans fin motorisée (8a), en aval dudit orifice d'évacuation (1c), et au-dessous des dits moyens de filtrage et dits moyens de génération d'ultrasons.

10. Dispositif selon l'une des revendications 1 à 9 **caractérisé en ce que** le réservoir comprend en outre des premiers moyens de transfert de neige fluidifiée comprenant des première conduite (9) et première pompe de circulation du mélange obtenu (9a) depuis le dit premier réservoir vers un dit bassin de stockage, et des seconds moyens de transfert (10) de l'eau entre le bassin de stockage (11) et des buses d'injection (3) d'eau au sein du premier réservoir, comprenant des deuxième conduite (10) et deuxième pompe de circulation de fluide (10a).

11. Dispositif selon l'une des revendications 1 à 10 **caractérisé en ce que** le premier réservoir (1) est un bac à ciel ouvert dont les parois latérales en partie basse, sont enterrées dans le sol.

12. Dispositif selon l'une des revendications 1 à 11 **caractérisé en ce que** ledit premier réservoir est disposé sur un camion ou sur une remorque.

13. Dispositif selon l'une des revendications 1 à 12 **caractérisé en ce que** ledit bassin de stockage est un bassin à ciel ouvert dont les parois latérales sont en partie basse au moins, enterrées dans le sol.

14. Procédé de déneigement d'un site à l'aide d'un dispositif selon l'une des revendications 1 à 13 **caractérisé en ce qu'**il comprend les étapes de :
- versement de la neige dans le premier réservoir (1), de préférence à raison de 2 à 30m³/minute de neige,
- actionnement desdits moyens de hachage et/ou malaxage (2), dits moyens d'injection d'eau (3), de préférence dits moyens tassement dynamique (4) et dits moyens génération d'ultrasons (5a), et
- évacuation de la neige fluidifiée, depuis le dit orifice d'évacuation (1e) vers un dit bassin de stockage (11), de préférence à raison de 2 à 30m³/minute de neige fluidifié.

15. Procédé selon la revendication 14 **caractérisé en ce que** ledit premier réservoir et ledit bassin de stockage sont partiellement pré-remplis d'eau et de préférence partiellement au moins enterrés, et l'eau circule en circuit fermé entre ledit bassin de stockage et ledit premier réservoir, ledit bassin de stockage comprenant ou coopérant avec des moyens de filtration et de circulation de l'eau permettant de transférer l'eau stockée dans un réseau d'alimentation en eau ou dans l'environnement.

## Patentansprüche

1. Vorrichtung zur Reduzierung einer Schneemenge und zur Verflüssigung, umfassend:
- einen ersten festen Behälter (1), der mit Mitteln (2-6) zur Verflüssigung und zur Reduzierung einer Schneemenge ausgestattet ist,
- wenigstens einen ein Speicherbecken (11) bildenden zweiten Behälter mit größerem Volumen als der erste Behälter, wobei das Volumen des Speicherbeckens wenigstens das 20-fache, vorzugsweise wenigstens das 100-fache des Volumens des ersten Behälters beträgt, und wobei das Speicherbecken wenigstens teilweise mit Wasser mit Raumtemperatur gefüllt ist, vorzugsweise wenigstens 30 % seines Volumens mit Wasser gefüllt sind,
- wenigstens eine erste Rohrleitung zum Fluidtransport (9) zwischen einer Abführöffnung (1e) am unteren Ende des ersten Behälters (1) und dem Speicherbecken (11), und
- wenigstens eine zweite Transportrohrleitung (10) zwischen dem Speicherbecken (11) und dem ersten Behälter (1),
- wobei die Verflüssigungsmittel (2-6) umfassen:
- Mittel zur Verdichtung des Schnees, die bewegliche Mittel zur dynamischen Verdichtung (4) umfassen, und
- mechanische Mittel zur Strukturauflösung durch Häckseln und/oder Kneten (2), die unter den Verdichtungsmitteln angeordnet und geeignet sind, eine Zwangsabwärtsbewegung des Schnees zu bewirken, und
- Mittel zum Einspritzen von Wasser (3), die vorzugsweise Wasserspritzdüsen (3a, 3b) innerhalb und/oder oberhalb des ersten Behälters (1) umfassen, welche mit Wasser (12) aus dem Speicherbecken (11) über eine zweite Rohrleitung beaufschlagt werden, wobei die Wassereinspritzmittel (3) wenigstens oberhalb (3a) der Häcksel- und/oder Knetmittel (2), vorzugsweise auch unterhalb (3b) der Häcksel- und/oder Knetmittel gelegen sind, und
- Mittel zur Erzeugung von Ultraschall, die Ultraschallsendevorrichtungen (5a) umfassen, die durch eine starre Struktur (5) innerhalb des ersten Behälters getragen sind, die unterhalb der Häcksel- und/oder Knetmittel (2) und unterhalb der Wassereinspritzdüsen (3) angeordnet sind.

2. Vorrichtung nach Anspruch 1, **dadurch gekennzeichnet, dass** der erste Behälter im unteren Teil (1c) des ersten Behälters bis oberhalb der Ultraschallsender und unterhalb der mechanischen Strukturauflösungsmittel teilweise mit Wasser vorgefüllt ist.

3. Vorrichtung nach Anspruch 1 oder 2, **dadurch gekennzeichnet, dass** die starre Struktur (5) eine Gitterstruktur ist, die Öffnungen (5₁) definiert, welche den Durchgang des verflüssigten Schnees und dessen Fließen zum unteren Teil des ersten Behälters ermöglichen, wobei die starre Struktur sich über im Wesentlichen den gesamten horizontalen Querschnitt des ersten Behälters erstreckt und eine Vielzahl von an mehreren Orten verteilten Ultraschallsendern (5b) trägt.

4. Vorrichtung nach Anspruch 3, **dadurch gekennzeichnet, dass** die Ultraschallsender in Form von zylindrischen Stäben (5b), vorzugsweise von 10 bis 50 Stäben vorliegen, die über den massiven Teilen (5a) der starren Struktur befestigt und über die starre Struktur verteilt sind, so dass der Ultraschall sich im Wesentlichen homogen über den gesamten Querschnitt des ersten Behälters, wenigstens in einem vorzugsweise mit Wasser vorgefüllten unteren Teil des ersten Behälters, ausbreitet.

5. Vorrichtung nach einem der Ansprüche 2 bis 4, **dadurch gekennzeichnet, dass** die beweglichen Mitteln zur dynamischen Verdichtung (4) Schwenkplatten, vorzugsweise durchbrochene Platten (4a) oder erste Schwenkgitter umfassen, wobei die Gesamtheit der Platten im Wesentlichen die gesamte Fläche eines horizontalen Querschnitts des ersten Behälters oberhalb der Häcksel- und/oder Knetmittel bedeckt, wobei die Platten an den Seitenwänden des ersten Behälters drehgelenkig gegenüber den Seitenwänden des ersten Behälters, um eine horizontale Rotationsachse (4b), vorzugsweise mit Hilfe von Hydraulikzylindern (4c), befestigt sind.

6. Vorrichtung nach einem der Ansprüche 1 bis 5, **dadurch gekennzeichnet, dass** der Behälter (1) ferner Mittel zum Filtern (7) von in dem Schnee enthaltenen festen Gegenständen, vorzugsweise ein Gitter mit einer Maschengröße (7₁) vorzugsweise von wenigstens 5 cm umfasst, die stromauf der Öffnung zum Abführen (1e) des verflüssigten Schneegemischs im unteren Teil des ersten Behälters, stromab der Ultraschallerzeugungsmittel (5a) angeordnet sind, sowie Mittel zum Abführen (7a, 7b) der Gegenstände zur Außenseite des ersten Behälters, vorzugsweise Abführmittel vom Typ Abstreifer (7a), der durch einen Hydraulikzylinder (7b) betätigt wird, oder Archimedische Schraube.

7. Vorrichtung nach einem der Ansprüche 1 bis 6, **dadurch gekennzeichnet, dass** der erste Behälter (1) ferner statische Verdichtungsmittel umfasst, darin bestehend, dass:
- seine Höhe ein größeres Maß als seine Breite aufweist und
- seine Seitenwände einen Teil (1c) umfassen, der einen Trichter mit kleinerem horizontalem Querschnitt (1 d) als seine obere Öffnung (1a) bildet, wobei der einen Trichter bildende Teil (1c) wenigstens unterhalb der Häcksel- und/oder Knetmittel (2) angeordnet ist.

8. Vorrichtung nach einem der Ansprüche 1 bis 7, **dadurch gekennzeichnet, dass** die mechanischen Mittel zur Strukturauflösung Mittel zum Häckseln und Kneten und Zwangsbewegen (2) sind, die gezahnte Drehscheiben und/oder geneigte schaufelförmige Finger (2a) umfassen, welche an wenigstens einer horizontalen Querachse oder -trommel (2b) angebracht sind, welche geeignet sind, verdichtete Eis- und/oder Schneestücke zu brechen und nach unten zu drücken, vorzugsweise einer Vielzahl von parallelen Achsen oder Trommeln, um im Wesentlichen den gesamten horizontalen Querschnitt des ersten Behälters abzudecken.

9. Vorrichtung nach einem der Ansprüche 1 bis 8, **dadurch gekennzeichnet, dass** der erste Behälter Mittel zum dynamischen Abführen (8) des verflüssigten Schnees am unteren Ende des ersten Behälters, vorzugsweise eine Transferpumpe und/oder eine motorisierte Schnecke (8a), stromab der Abführöffnung (1c), und unterhalb der Filtermittel und Ultraschallerzeugungsmittel umfasst oder damit zusammenwirkt.

10. Vorrichtung nach einem der Ansprüche 1 bis 9, **dadurch gekennzeichnet, dass** der Behälter ferner erste Mittel zum Transport von verflüssigtem Schnee, die eine erste Leitung (9) und eine erste Pumpe für den Umlauf des erhaltenen Gemischs (9a) von dem ersten Behälter zu einem Speicherbecken aufweisen, und zweite Mittel zum Transport (10) des Wassers zwischen dem Speicherbecken (11) und Wassereinspritzdüsen (3) innerhalb des ersten Behälters, die eine zweite Leitung (10) und eine zweite Fluidumlaufpumpe (10a) aufweisen, umfasst.

11. Vorrichtung nach einem der Ansprüche 1 bis 10, **dadurch gekennzeichnet, dass** der erste Behälter (1) ein offener Behälter ist, dessen Seitenwände im unteren Teil in den Boden eingelassen sind.

12. Vorrichtung nach einem der Ansprüche 1 bis 11, **dadurch gekennzeichnet, dass** der erste Behälter auf einem Lastkraftwagen oder auf einem Anhänger angeordnet ist.

13. Vorrichtung nach einem der Ansprüche 1 bis 12, **dadurch gekennzeichnet, dass** das Speicherbecken ein offenes Becken ist, dessen Seitenwände wenigstens im unteren Teil in den Boden eingelassen sind.

14. Verfahren zum Schneeräumen eines Gebietes mit Hilfe einer Vorrichtung nach einem der Ansprüche 1 bis 13, **dadurch gekennzeichnet, dass** es die Schritte umfasst:
- Kippen des Schnees in den ersten Behälter (1), vorzugsweise 2 bis 30 m³ Schnee pro Minute,
- Betätigen der Häcksel- und/oder Knetmittel (2), Wassereinspritzmittel (3), vorzugsweise Mittel zur dynamischen Verdichtung (4) und Ultraschallerzeugungsmittel (5a), und
- Abführen des verflüssigten Schnees von der Abführöffnung (1 e) zu einem Speicherbecken (11), vorzugsweise 2 bis 30 m³ verflüssigten Schnee pro Minute.

15. Verfahren nach Anspruch 14, **dadurch gekennzeichnet, dass** der erste Behälter und das Speicherbecken teilweise mit Wasser vorgefüllt sind und vorzugsweise wenigstens teilweise in die Erde eingelassen sind, und das Wasser zwischen dem Speicherbecken und dem ersten Behälter im geschlossenen Kreis umläuft, wobei das Speicherbecken Wasserfilter- und -zirkulationsmittel, die ermöglichen, das gespeicherte Wasser in ein Wasserversorgungsnetz oder in die Umwelt zu überführen, umfasst oder damit zusammenwirkt.

## Claims

1. A snow volume-reducing and fluidisation device comprising:
- a first fixed reservoir (1) equipped with means (2-6) to fluidise and reduce the volume of snow;
- at least one second reservoir forming a storage basin (11) of larger volume than the first reservoir, the volume of said storage basin being at least 20 times preferably at least 100 times the volume of the first reservoir, and said storage basin being at least partly filled with water at ambient temperature, preferably at least 30 % of its volume being filled with water;
- at least one first fluid transfer conduit (9) between an evacuation orifice (1e) at the lower end of said first reservoir (1) and said storage basin (11); and
- at least one second transfer conduit (10) between said storage basin (11) and said first reservoir (1);
- said fluidisation means (2-6) comprising:
- snow compacting means comprising mobile dynamic compacting means (4); and
- mechanical break-up means via chopping and/or mixing (2) arranged below said compacting means and capable of forcing the snow moving downwards; and
- water injection means (3), preferably comprising water spray nozzles (3a, 3b) inside and/or above the first reservoir (1) and supplied with water (12) from the storage basin (11) via said second conduit, said water injection means (3) being positioned at least above (3a) said chopping and/or mixing means (2), preferably also underneath (3b) said chopping and/or mixing means; and
- ultrasound generating means comprising ultrasound-emitting devices (5a) supported by a rigid structure (5) inside the first reservoir, arranged below said chopping and/or mixing means (2) and below said water injection nozzles.

2. The device according to claim 1 **characterized in that** said first reservoir is partly pre-filled with water in the lower part (1c) of the first reservoir as far as above said ultrasound emitting devices and below said mechanical break-up means.

3. The device according to claim 1 or 2 **characterized in that** said rigid structure (5) is a lattice structure defining orifices (5₁) allowing the passing of fluidised snow and flowing thereof towards the bottom of the first reservoir, said rigid structure extending over substantially the entire horizontal cross-section of the first reservoir and supporting a plurality of ultrasound emitters (5b) distributed at several points.

4. The device according to claim 3 **characterized in that** said ultrasound-emitting devices are in the form of cylindrical bars (5b), preferably 10 to 50 bars secured on top of the solid parts (5a) of said rigid structure and distributed over said rigid structure so that said ultrasounds are diffused in substantially homogeneous manner over the entire cross section of said first reservoir, at least in a lower part of the first reservoir preferably pre-filled with water.

5. The device according to one of claims 2 to 4 **characterized in that** said mobile dynamic compacting means (4) comprise pivoting plates, preferably openwork plates (4a) or first pivoting grids, the assembly of said plates substantially covering the entire surface of a horizontal cross-section of said first reservoir above said chopping and/or mixing means, said plates being secured to the side walls of the first reservoir hinged in rotation relative to said side walls of said first reservoir on a horizontal rotation shaft (4b), preferably assisted by hydraulic actuators (4c).

6. The device according to one of claims 1 to 5 **characterized in that** the first reservoir (1) further comprises means (7) for filtering solid objects contained in the snow, preferably a grid (7₁) preferably having a mesh size of at least 5 cm, arranged upstream of said evacuation orifice (1e) for the fluidised snow mixture in the lower part of the first reservoir, downstream of said ultrasound generating means (5a), and means (7a, 7b) to evacuate said objects out of said first reservoir, preferably evacuation means of scraper type (7a) actuated by a hydraulic actuator (7b) or Archimedes screw.

7. The device according to one of claims 1 to 6 **characterized in that** the first reservoir (1) further comprises static compacting means consisting **in that**:
- the height of said first reservoir is of larger dimension than its width; and
- the side walls of the first reservoir comprise a part (1c) forming a funnel of smaller horizontal cross section (1d) than its upper opening (1a), said funnel-forming part (1e) being arranged at least below said chopping and/or mixing means (2).

8. The device according to one of claims 1 to 7 **characterized in that** said mechanical break-up means are chopping, mixing and forced movement means (2) comprising toothed rotating discs and/or fingers in the form of angled blades (2a) mounted on at least one horizontal transverse shaft or drum (2b), capable of breaking up and forcing downwards pieces of ice and/or compacted snow, preferably a plurality of parallel shafts or drums so as substantially to cover the entire horizontal cross-section of said first reservoir.

9. The device according to one of claims 1 to 8 **characterized in that** said first reservoir comprises or cooperates with dynamic means (8) to evacuate the fluidised snow at the lower end of the first reservoir, preferably a transfer pump and/or motorised worm screw (8a), downstream of said evacuation orifice (1c) and below said filtering means and said ultrasound generating means.

10. The device according to one of claims 1 to 9 **characterized in that** the reservoir further comprises first means to transfer fluidised snow comprising a first transfer conduit (9) and first pump to circulate the mixture obtained (9a) from said first reservoir towards a said storage basin, and second means (10) to transfer water between the storage basin (11) and water injection nozzles (3) inside the first reservoir, comprising a second transfer conduit (10) and a second fluid circulation pump (10a).

11. The device according to one of claims 1 to 10 **characterized in that** the first reservoir (1) is an open-top tank having the lower part of its side walls buried in the ground.

12. The device according to one of claims 1 to 11 **characterized in that** said first reservoir is arranged on a truck or trailer.

13. The device according to one of claims 1 to 12 **characterized in that** said storage basin is an open storage basin having at least the lower part of its side walls buried in the ground.

14. A site snow-clearing method using a device according to one of claims 1 to 13 **characterized in that** it comprises the steps of:
- tipping snow into the first reservoir (1), preferably at a rate of 2 to 30m³/minute of snow;
- actuating said chopping and/or mixing means (2), said water injection means (3), preferably said dynamic compacting means (4) and said ultrasound generating means (5a); and
- evacuating the fluidised snow from said evacuation orifice (1e) towards a said storage basin (11), preferably at a rate of 2 to 30m³/minute of fluidised snow.

15. The method according to claim 14 **characterized in that** said first reservoir and said storage basin are partly pre-filled with water and preferably at least partly buried, and water circulates in a closed circuit between said storage basin and said first reservoir, said storage basin comprising or cooperating with water filtration and circulation means allowing the stored water to be transferred to a water supply network or into the environment.
